# EUROPÄISCHE PATENTSCHRIFT

(11) **EP 0 123 772 B1**
(45) Veröffentlichungstag und Bekanntmachung des Hinweises auf die Patenterteilung: **10.12.1986**
(21) Anmeldenummer: 84100096.1
(22) Anmeldetag: 07.01.1984
(51) Int. Cl.: D03D 47/38

(54) **Vorrichtung zum Eintragen von Schussfäden bei Webmaschinen**
Weft inserting device for weaving machines
Dispositif pour introduire la trame dans les machines à tisser

(30) Priorität: 27.04.1983 DE 3315320
(43) Veröffentlichungstag der Anmeldung: 07.11.1984
(73) Patentinhaber: Emil Jäger GmbH & Co. KG, D-4400 Münster (DE)
(72) Erfinder: Averweg, Dietmar, D-4403 Senden 3 (DE); Hundertmark, Axel, D-4404 Telgte (DE); Berger, Heinrich, D-4400 Münster (DE)
(74) Vertreter: Habbel, Hans-Georg, Dipl.-Ing.

## Beschreibung

Die Erfindung bezieht sich auf eine Vorrichtung zum Eintragen von Schussfäden bei Webmaschinen gemäss dem Oberbegriff des Hauptanspruches. Eine derartige Einrichtung gehört zum Stand der Technik und ist in dem nicht veröffentlichten DE-U-8 302 758 beschrieben.

Ausgehend von der DE-C-2 710 133 wird bei dieser älteren Vorrichtung eine Eintragvorrichtung für Schussfäden geschaffen, bei der nur eine einzige Klemmeinrichtung für die Halterung und Übergabe des Schussfadens zum Schützen erforderlich ist, aber dieser einzigen Klemmvorrichtung eine Vielzahl unterschiedlicher Schussfäden zugeführt werden können.

Aus der DE-B-2 559 967 ist eine Vorrichtung bekannt, bei der von den Vorratsspulen kommende Schussfäden in in dem Bereich der Webkante angeordneten Schussfadenhaltevorrichtungen geführt sind, die einzeln steuerbar aus einer Ruhestellung in eine Übergabestellung führbar sind und dabei den einzubindenden Schussfaden in eine Übergabeposition führen. Aufgabe dieser bekannten Einrichtung ist, eine Webmaschine zu schaffen, bei der der Schussfaden beim Einschlagen des Greiferschützens einer möglichst geringen Spannung unterliegt. Eine Klemmeinrichtung, wie sie in dem DE-U-8 302 758 beschrieben wird, ist in dieser Literaturstelle nicht offenbart.

Der Erfindung liegt nunmehr die Aufgabe zugrunde, die bei der gattungsbildenden Einrichtung noch erforderliche schwenkbare Klemmeinrichtung zu vermeiden, um dadurch zu einer höheren Geschwindigkeit zu kommen, wobei gleichzeitig die bei den bekannten Einrichtungen noch erforderlichen Schneideinrichtungen vermieden werden sollen.

Diese der Erfindung zugrundeliegende Aufgabe wird durch die Merkmale des kennzeichnenden Teiles des Hauptanspruches gelöst, nämlich dass der den Schussfaden von der Schussfadenhaltevorrichtung dem Greiferschützen übergebende Vorleger als auf- und abbewegliche Führungskörper ausgebildet ist, der in seinem unteren Bereich eine zur Schussfadenhaltevorrichtung hingerichtete Schneide aufweist.

Bei der erfindungsgemässen Einrichtung wird also der Schussfaden von dem Vorleger in den Bereich der Greifzange des Greiferschützens geführt und bei Bewegung des Greiferschützens automatisch an der in dem Vorleger eingebauten Schneide abgeschnitten, wobei dann dieses freie Fadenende von der im Bereich der Webkante angeordneten Fangvorrichtung gehalten, das andere Fadenende durch den Greiferschützen durch das Webfach gezogen wird.

Vorteilhafte Ausgestaltungen der erfindungsgemässen Einrichtung sind in den Unteransprüchen erläutert.

Ein Ausführungsbeispiel der Erfindung wird nachfolgend anhand der Zeichnung beschrieben.

Die Zeichnung zeigt dabei schaubildlich den Bereich der Fadenübergabe an einer Webmaschine, wobei der Vorleger in der angehobenen Position steht, die Schussfadenhaltevorrichtung in der abgesenkten Stellung und der Greiferschützen auf dem Rückweg ist.

In der Zeichnung sind mit 1 die eigentlichen Schussfadenhaltevorrichtungen bezeichnet, die aus beispielsweise hydraulisch oder pneumatisch betätigten Zylindern bestehen mit darin führbaren Kolbenstangen 2, die an ihrem unteren Ende eine der Führung des Schussfadens 3 dienende Öse 4 aufweisen.

Bei 5 ist der Schussfadenvorleger erkennbar, der im wesentlichen aus einem seitlich offenen U-förmigen Führungskörper 6 besteht, wobei im unteren Bereich des U-Schenkels eine Schneide 7 angeordnet ist, die in Richtung zur Schussfadenhaltevorrichtung 1 hin angeschliffen ist. Ausserdem ist vor der Schneide 7 ein kleiner Führungsschlitz 8 in dem Schenkel des U-förmigen Führungskörpers vorgesehen, der zur Aufnahme und Führung des Schussfadens dient.

Bei 9 ist das Gewebe erkennbar, bei 10 das offene Fach und bei 11 eine Fadenfangvorrichtung, in der die abgeschnittenen Schussfäden gehalten werden, um ein Auflösen des Gewebes in diesem Bereich zu verhindern.

Bei 12 ist der Greiferschützen dargestellt, der in an sich bekannter Weise mit einer Greifzange 14 ausgerüstet ist und in einer Führungsbahn 15 läuft.

Ein Schussfadenführer 16 besteht ebenfalls aus einem hydraulisch oder pneumatisch betriebenen Zyinder, in dem ein Stössel 17 verschiebbar ist, der an seinem Ende mit einem Querstössel 18 ausgerüstet ist und der in der Lage ist, den Schussfaden aus dem U-förmigen Führungskörper durch dessen offene Seite hinauszudrücken.

Ein Fadenabweiser ist bei 19 erkennbar. Die Arbeitsweise der erfindungsgemässen Einrichtung ist wie folgt:
Der Greiferschützen 12 wird in Richtung des eingezeichneten Pfeiles F in den Schützenkasten zurückgetrieben. Hierbei hat die Schussfadenhaltevorrichtung 1 eine entsprechend angesteuerte Konbenstange 2 ausgefahren und den Schussfaden 3, der in der Öse 4 gehalten wird, nach unten geführt.

Anschliessend wird der Vorleger 5 nach unten geführt und dabei gelangt der Schussfaden 3 in den Schlitz 8 und vor die Schneide 7 des Führungskörpers 6.

Bei einer Bewegung des Schützens entgegengesetzt dem Pfeil F, d.h. also bei der Eintragbewegung des Schützens für den Schussfaden, ergreift der Schützen zuerst mit der Greifzange 14 das in den Weg der Greifzange 14 ragende Teil des Schussfadens 3 (rechts der in der Zeichnung dargestellten Öse). Dabei führt dann anschliessend der Greiferschützen 12 den Schussfaden 3 vor die Schneide 7, so dass nunmehr der Schussfaden 3 durch die Schneide 7 abgeschnitten wird. Das derart zum Gewebe hingerichtete freie Ende des Schussfadens 3 wird in der Fangvorrichtung 11 gehalten, andererseits das von der Greifzange 14 ergriffene Ende des Schussfadens 3 durch das Gewebe hindurchgezogen. Hierbei ist zu beachten, dass die Greifzange 14 beim Flug des Schützens durch den durch das «U» gebildeten freien Raum, also oberhalb des unteren Schenkels des Vorlegers 5, geführt wird.

Um eine Aufwärtsbewegung des Vorlegers 5 störungsfrei zu ermöglichen, drückt nunmehr der Querstössel 18 des Stössels 17 durch entsprechende Betätigung des Schussfadenführers 16 den vom Schützen gezogenen Schussfaden 3 aus dem U-förmigen Führungskörper 6 (in der Zeichnung nach hinten durch das freie Teil) heraus, so dass nunmehr der Vorleger 5 wieder in die Hochstellung - wie sie in der Zeichnung dargestellt ist - geführt werden kann.

Der Fadenabweiser 19 verhindert, dass die von den Schussfadenhaltevorrichtungen 1 gehaltenen, aber schon im Gewebe eingebundenen Fäden in den Bereich der Bewegung des Führungskörpers 6 bzw. des Vorlegers 5 gelangen können.

Im Gegensatz zu den aus dem Stand der Technik bekannten Einrichtungen ist also sowohl die Schwenkbewegung des sogenannten Vorlegers vermieden, wie auch die zusätzlich erforderliche Bewegung der Schere oder Scheideinrichtung und es ist die hierfür erforderliche taktweise Steuerung dieser Scheideinrichtung umgangen, so dass die neue Einrichtung einfacher, aber gleich wirkungsvoll arbeitet.

## Patentansprüche

1. Vorrichtung zum Eintragen von Schussfäden bei Webmaschinen mit ortsfest angeordneten Vorratsspulen und einem mit Greifzangen ausgerüsteten Greiferschützen, wobei zwei oder mehrere voneinander unabhängige, von den Vorratsspulen kommende und im Gewebe eingebundene Schussfäden in im Bereich der Webkante angeordneten Schussfadenhaltevorrichtungen geführt sind, die einzeln steuerbar aus einer Ruhestellung in eine Übergabestellung führbar sind und den jeweils einzubindenden Schussfaden in eine Übergangsposition führen, aus der er mittels einem Vorleger in eine Übergabestellung an den Greiferschützen führbar ist, in der er von der Greifzange des Schützens ergriffen werden kann, dadurch gekennzeichnet, dass der den Schussfaden (3) von der Schussfadenhaltevorrichtung (1) dem Greiferschützen (12) übergebende Vorleger (5) als auf- und abbeweglicher Führungskörper (6) ausgebildet ist, der in seinem unteren Bereich eine zur Schussfadenhaltevorrichtung (1) hingerichtete Schneide (7) aufweist.

2. Vorrichtung nach Anspruch 1, gekennzeichnet durch einen Schussfadenführer (16), der quer zur Flugrichtung des Greiferschützens (12) beweglich ausgebildet ist und den durch den Greiferschützen (12) in das Webfach (10) gezogenen Schussfaden (3) aus dem Bereich des Führungskörpers (6) des Vorlegers (5) verbringt.

3. Vorrichtung nach Anspruch 1 und 2, dadurch gekennzeichnet, dass der Vorleger (5) und der Schussfadenführer (16) pneumatisch gesteuert sind.

4. Vorrichtung zumindest nach Anspruch 1 und 2, dadurch gekennzeichnet, dass der Schussfadenführer (16) aus einem Stössel (17) besteht, der an seinem freien Ende mit einem Querstössel (18) ausgerüstet ist.

5. Vorrichtung zumindest nach Anspruch 1, gekennzeichnet durch eine die abgetrennten Schussfäden an der fertiggestellten Gewebekante festlegende Fangeinrichtung (11).

6. Vorrichtung zumindest nach Anspruch 1, gekennzeichnet durch einen Fadenabweiser (19) oberhalb der Flugbahn des Greiferschützens (12).

7. Vorrichtung zumindest nach Anspruch 1, dadurch gekennzeichnet, dass der Vorleger (5) als U-förmiger Führungskörper (6) ausgebildet ist, dessen beide Schenkel horizontal angeordnet und dessen Steg vertikal ausgerichtet ist.

8. Vorrichtung zumindest nach Anspruch 1 und 7, dadurch gekennzeichnet, dass die Schneide (7) im unteren horizontal ausgerichteten Schenkel des Führungskörpers (6) vorgesehen ist und zwischen der Aussenkante des horizontal ausgerichteten Schenkels und der Schneide ein Schlitz (8) zur Schussfadenführung vorgesehen ist.

## Claims

1. Weft thread picking device in weaving machines, with supply bobbins arranged in stationary manner and with a gripper shuttle equipped with gripper tongs, two or more mutually independent weft threads which come from the supply bobbins and are tied in the web being guided in weft thread holding devices arranged in the region of the selvedge, these holding devices being guidable in individually controllable manner from a position of rest into a transfer position and guiding the respective weft thread to be tied-in into a transfer position from which it is guidable by means of a presenting element into a transfer position to the gripper shuttle in which latter position it can be gripped by the gripper tongs of the shuttle, characterised in that the presenting element (5) transferring the weft thread (3) from the weft thread holding device (1) to the gripper shuttle (12) is constructed as a guide element (6) which is adapted to be moved upwards and downwards and which in its lower region comprises a cutting edge (7) directed towards the weft thread holding device (1).

2. Device according to claim 1, characterised by a weft thread guide (16) which is constructed to be movable transversely to the direction of travel of the gripper shuttle (12), and whereby the weft thread (3) drawn by the gripper shuttle (12) into the shed (10) is brought out of the region of the guide element (6) of the presenting element (5).

3. Device according to claims 1 and 2, characterised in that the presenting element (5) and the weft thread guide (16) are pneumatically controlled.

4. Device according at least to claims 1 and 2, characterised in that the weft thread guide (16) comprises a push member (17) provided at its free end with a transverse push member (18).

5. Device at least according to claim 1, characterised by a catching device (11) which secures the severed weft threads at the completed selvedge.

6. Device at least according to claim 1, characterised by a thread repeller or guard (19) above the path of travel of the gripper shuttle (12).

7. Device at least according to claim 1, characterised in that the presenting element (5) is constructed as a U-shaped guide element (6) whose two legs are situated horizontally and whose base is situated vertically.

8. Device according to at least claims 1 and 7, characterised in that the cutting edge (7) is provided in the lower horizontally situated leg of the guide element (6), and between the outer edge of the horizontally situated leg and the cutting edge a slit (8) is provided for weft thread guiding purposes.

## Revendications

1. Dispositif pour l'introduction de fils de trame dans des métiers à tisser comprenant des bobines de réserve fixes et une navette équipée de pinces, dans lequel deux ou plus de deux fils de trame indépendants l'un de l'autre, provenant des fils de réserve et liés dans le tissu sont guidés dans des dispositifs porte-fils de trame disposés dans la région de la lisière du tissu, dispositifs qui peuvent être amenés d'une position de repos à une position de transfert, par commande individuelle, et qui guident le fil de trame à lier dans une position de transfert, à partir de laquelle il peut être amené au moyen d'un présentateur dans une position de transfert à la navette à pinces, dans laquelle il peut être saisi par la pince de la navette, caractérisé en ce que le présentateur (5) qui transmet le fil de trame (3) du dispositif porte-fils de trame (1) à la navette à pinces (12) est constitué par un élément de guidage (6) mobile en mouvement ascendant et descendant, qui présente dans sa région inférieure une lame coupante (7) dirigée vers le dispositif porte-fil de trame (1

2. Dispositif selon la revendication 1, caractérisé par un guide-fil de trame (16) qui est agencé mobile transversalement à la direction du vol de la navette à pinces (12) et éloigne de la région de l'élément de guidage (6) du présentateur (5) de fil de trame (3) entraîné dans la foule (10) par la navette à pinces (12).

3. Dispositif selon les revendications 1 et 2, caractérisé en ce que le présentateur (5) et le guide-fil de trame (16) sont commandés pneumatiquement.

4. Dispositif selon au moins les revendications 1 et 2, caractérisé en ce que le guide-fil de trame (16) est constitué par un poussoir (17) qui est équipé d'un poussoir transversal (18) à son extrémité libre.

5. Dispositif selon au moins la revendication 1, caractérisé par un dispositif de retenue (11) qui fixe les fils de trame coupés au niveau de la lisière formée du tissu.

6. Dispositif selon au moins la revendication 1, caractérisé par un déflecteur de fils (19) situé au-dessus de la trajectoire de vol de la navette à pinces (12).

7. Dispositif selon au moins la revendication 1, caractérisé en ce que le présentateur (5) est constitué par un élément de guidage (6) en forme de U dont les deux branches sont disposées horizontalement et dont la barre est orientée verticalement.

8. Dispositif selon au moins les revendications 1 et 7, caractérisé en ce que la barre coupante (7) est prévue dans la branche inférieure, orientée horizontalement, de l'élément de guidage (6) et en ce qu'une fente (8) de guidage du fil de trame est prévue entre le bord extérieur de la branche orientée horizontalement et la lame coupante.
